# EUROPÄISCHE PATENTSCHRIFT

(11) **EP 0 565 932 B1**
(45) Veröffentlichungstag und Bekanntmachung des Hinweises auf die Patenterteilung: **27.11.1996**
(21) Anmeldenummer: 93105090.0
(22) Anmeldetag: 27.03.1993
(51) Int. Cl.: D04B 15/90

(54) **Warenabzugsvorrichtung für Flachstrickmaschinen**
Article take-off device for flat bed knitting machines
Dispositif de tirage de produit pour des métiers à tricoter rectilignes

(30) Priorität: 16.04.1992 DE 4212793
(43) Veröffentlichungstag der Anmeldung: 20.10.1993
(73) Patentinhaber: H. Stoll GmbH & Co., D-72760 Reutlingen (DE)
(72) Erfinder: Schmid, Franz, Dipl.-Ing., W-7454 Bodelshausen (DE); Kapitel, Winfried, Dipl.-Ing., W-7407 Rottenburg (DE)
(74) Vertreter: Möbus, Rudolf, Dipl.-Ing.

(56) Entgegenhaltungen:
- EP-A- 0 268 187
- EP-A- 0 421 665
- DE-A- 1 813 052
- DE-A- 1 816 071
- US-A- 3 651 669

## Beschreibung

Die Erfindung betrifft eine Warenabzugsvorrichtung für Flachstrickmaschinen, mit parallel zueinander und zu den Nadelbetten verlaufenden, unterhalb des zwischen den Nadelbetten bestehenden Kammspaltes angeordneten Abzugswalzenpaaren, von denen mindestens eine Abzugswalze angetrieben ist und mindestens eine auf in Richtung auf die Gegenwalze unter verstellbarer Vorspannung stehenden Schwenkhebeln gelagert ist.

Warenabzugsvorrichtungen der vorstehend genannten Art sind in verschiedener Ausführungsform z.B. aus der US-A-3 651 669 vorbekannt; auch eine aufwendige Konstruktion, mit welcher die Vorspannung einer Abzugswalze gegenüber einer Gegenabzugswalze motorisch veränderbar ist (EP-OS 421665). Keine der eingangs genannten Warenabzugsvorrichtungen ist jedoch in ausreichendem und befriedigendem Maße an unterschiedliche, auf der Flachstrickmaschine herstellbare Gestricke anpaßbar. Der Erfindung liegt daher die Aufgabe zugrunde, eine Warenabzugsvorrichtung der eingangs genannten Art in größerem Umfange als bisher bekannte Vorrichtungen an unterschiedliche Gestricke anpaßbar zu gestalten.

Die gestellte Aufgabe wird mit der eingangs genannten Warenabzugsvorrichtung dadurch gelöst, daß sowohl der zwischen den beiden Abzugswalzen bestehende Mindestabstand als auch die bei dem Mindestabstand bestehende Ausgangs-Vorspannung des mindestens einen eine Abzugswalze tragenden Schwenkhebels verstellbar sind.

Bei der erfindungsgemäß ausgebildeten Warenabzugsvorrichtung läßt sich also sowohl der Mindestabstand zwischen den Walzen der Walzenpaare, als auch die Vorspannung verändern, unter welcher die Walzen in dieser Abstandslage stehen. Vorteilhafterweise können dabei beide miteinander zusammenwirkenden Abzugswalzen eines Abzugswalzenpaares einstellbar sein und hierzu zweckmäßig am Ende von Schwenkhebeln gelagert sein, die zweiarmig ausgebildet sind und an ihrem anderen Ende einen verstellbaren, den Mindestabstand zur Gegenabzugswalze bestimmenden Anschlag aufweisen. Die verstellbaren Anschläge können hierbei vorteilhafterweise durch verstell- und feststellbare Exzenterscheiben gebildet sein, die mit gegenüber den Nadelbetten stationären Gegenflächen zusammenwirken. Diese Exzenterscheiben können auf einer allen Schwenkhebeln einer Vorrichtungshälfte gemeinsamen Stellwelle angeordnet sein.

Die Einstellbarkeit der Vorspannung der Schwenkhebel und damit der an ihnen gelagerten Abzugswalzen kann in an sich bekannter Weise mittels einer Feder bewirkt sein. Diese Feder kann auf einfache Weise mit ihrem einen Ende an dem Schwenkhebel und mit ihrem anderen Ende an einem verstellbaren Widerlager angreifen. Es kann hier auch auf gesonderte Zug- oder Druckfedern verzichtet werden und die einstellbare Vorspannung durch einen elastisch biegbaren Arm des Schwenkhebels bewirkt sein, der mittels eines verstellbaren Spannkörpers, insbesondere einer bereits erwähnten Exzenterscheibe, beaufschlagbar ist.

Durch die gesonderte Verstellbarkeit des gegenseitigen Mindestabstandes der Abzugswalzen und ihrer Vorspannung, und dies insbesondere für beide Walzen eines Abzugswalzenpaares, läßt sich die Warenabzugsvorrichtung gemäß der Erfindung sehr feinfühlig an unterschiedliche Gestrickarten anpassen und während des Betriebs der Flachstrickmaschine einjustieren.

Nachfolgend wird ein Ausführungsbeispiel einer erfindungsgemäß ausgebildeten Warenabzugsvorrichtung anhand der beiliegenden Zeichnung näher erläutert.

Im einzelnen zeigen:
- Fig. 1: einen schematischen Querschnitt durch die beiden Nadelbetten einer V-Bett-Plachstrickmaschine mit wesentlichen Teilen der Warenabzugsvorrichtung;
- Fig. 2: eine der Fig. 1 entsprechende Schnittdarstellung mit zusätzlichen Teilen der Warenabzugsvorrichtung;
- Fig. 3: einen Teilbereich der Schnittdarstellungen nach Fig. 1 und 2 mit einer geänderten Ausführungsform des eine Warenabzugswalze tragenden Schwenkhebels der Warenabzugsvorrichtung.

Die Schnittdarstellung der Fig. 1 zeigt die Träger 10 und 11 für die beiden Nadelbetten einer Flachstrickmaschine, in denen die nicht dargestellten Nadeln in den durch strichpunktierte Linien 12 und 13 gekennzeichneten und sich kreuzenden Ebenen angeordnet sind. Unterhalb dieser beiden Ebenen 12 und 13 ist in dem als Kammspalt bezeichneten Zwischenraum 14 zwischen den beiden Nadelbetten eine Warenabzugsvorrichtung angeordnet, die in bekannter Weise aus mindestens einem Paar von parallel zueinander verlaufenden und mit einer profilierten Oberfläche versehenen, angetriebenen Abzugswalzen 15, 16 besteht. Das nicht dargestellte, mit den Nadeln der beiden Nadelbetten gefertigte Gestrick läuft zwischen die beiden Abzugewalzen 15, 16 ein, wird von ihnen erfaßt und nach unten unter Spannung abgezogen. Die beiden miteinander zusammenwirkenden Abzugswalzen 15 und 16 sind jeweils am einen Ende von zweiarmigen Schwenkhebeln 17 und 18 gelagert, die in ihrem Mittelteil jeweils um eine Achse 19 oder 20 auf einem Tragarm 21 oder 22 verschwenkbar sind, der auf der Unterseite eines Nadelbettträgers 10 oder 11 befestigt ist. An dem der Abzugswalze 15 oder 16 entgegengesetzten, in der Zeichnung unteren Ende der Schwenkhebel 17 und 18 ist jeweils eine Stellwelle 23 oder 24 gelagert, auf welcher eine Exzenterscheibe 25 oder 26 befestigt ist. Diese Exzenterscheibe 25 oder 26 bildet einen Anschlag des Schwenkhebels 17 oder 18, der mit einer Gegenanschlagsfläche 27 oder 28 an dem stationären Tragarm 21 oder 22 zusammenwirkt. Durch Drehen der Stellwellen 23 und 24, die über die ganze Länge der Nadelbetten durchgehende gemeinsame Stellwellen sein können, läßt sich ein erwünschter Mindestabstand zwischen den beiden Abzugswalzen 15 und 16 in Anpassung an die Stärke und die Art des abzuziehenden Gestrickes stufenlos einstellen. Anderseits lassen sich die beiden Abzugswalzen 15 und 16 auseinanderbewegen, jedoch nur gegen eine auf die Schwenkhebel 17 und 18 wirkende Federvorspannkraft. Die Vorspanneinrichtung ist in Fig. 1 aus Gründen der besseren Übersichtigkeit nicht dargestellt, jedoch aus Fig. 2 ersichtlich.

In Fig. 2 sind die beiden Schwenkhebel 17 und 18 und damit die in ihnen gelagerten Abzugswalzen 15 und 16 auseinandergeschwenkt. Die Vorspannkraft, die hierbei überwunden werden muß, wird bei dem in Fig. 1 und 2 dargestellten Ausführungsbeispiel durch eine Druckfeder 29 bewirkt, die bei dem Schwenkhebel 17 mit ihrem einen Ende 29.1 an dem die Stellwelle 23 tragenden unteren Arm dieses Schwenkhebels und mit ihren anderen Ende 29.2 an einen Spannhebel 30 befestigt ist. Der Spannhebel 30 ist an dem Träger 21 um eine Achse 31 verschwenkbar gelagert und weist an seinen unteren Ende eine Rolle 32 auf, mit welcher er gegen eine Exzenterscheibe 33 anliegt. Die Exzenterscheibe 33 ist auf einer zweiten Stellwelle 34 befestigt, die wie die Stellwellen 23 und 24 über die Länge der Nadelbetten durchgehend und mehreren Spannhebeln gemeinsam sein kann. Durch Drehen der Stellwelle 34 und damit der Exzenterscheibe 33 läßt sich die Schwenklage des Spannhebels 30 verändern und dabei durch die Änderung der Entfernung der beiden Enden 29.1 und 29.2 der Spannfeder 29 deren auf den Schwenkhebel 17 im Uhrzeigersinne wirksame Vorspannkraft. Der die andere Abzugswalze 16 tragende Schwenkhebel 18 ist mit einer genau gleich aufgebauten Vorspanneinrichtung versehen, deren Teile mit den gleichen Bezugsziffern, ergänzt durch einen Indexstrich, bezeichnet sind.

Fig. 3 zeigt teilweise eine Warenabzugsvorrichtung, die sich durch die Ausbildung ihrer Vorspanneinrichtung von der Ausführungsform nach Fig. 1 und 2 unterscheidet. Der eine Abzugswalze 35 tragende Schwenkhebel 37 ist wie der Schwenkhebel 17 zweiarmig ausgebildet und in seinem Mittelbereich um eine Achse 39 auf einem stationären Träger 41 gelagert. Wie der Schwenkhebel 17 trägt er an seinem unteren Ende eine mit einer Exzenterscheibe 45 versehene Stellwelle 43, und die Exzenterscheibe 45 bildet einen Anschlag des Schwenkhebels 37 an einer Gegenanschlagfläche 47 des Trägers 41. Der Schwenkhebel 37 weist als dritten Arm einen Federsteg 50 auf, auf dessen freien Endbereich als Spannorgan eine Exzenterscheibe 53 einwirkt, die auf einer zweiten Stellwelle 54, die der Stellwelle 34 beim Ausführungsbeispiel nach Fig. 1 und 2 entspricht, befestigt ist. Durch die Exzenterscheibe 53 läßt sich der Federsteg 50 elastisch ausbiegen und dadurch die auf die Abzugswalze 35 einwirkende Vorspannung verändern.

## Patentansprüche

1. Warenabzugsvorrichtung für Flachstrickmaschinen, mit parallel zueinander und zu den Nadelbetten verlaufenden, unterhalb des zwischen den Nadelbetten bestehenden Kammspaltes angeordneten Abzugswalzenpaaren (15, 16), von denen mindestens eine Walze angetrieben ist und mindestens eine auf in Richtung auf die Gegenwalze unter verstellbarer Vorspannung stehenden Schwenkhebeln (17, 18) gelagert ist, dadurch gekennzeichnet, daß sowohl der zwischen den beiden Abzugswalzen (15, 16) bestehende Mindestabstand als auch die bei dem Mindestabstand bestehende Ausgangs-Vorspannung des mindestens einen eine Abzugswalze (15, 16) tragenden Schwenkhebels (17, 18) verstellbar sind.

2. Warenabzugsvorrichtung nach Anspruch 1, dadurch gekennzeichnet, daß beide miteinander zusammenwirkenden Abzugswalzen (15, 16) am Ende von Schwenkhebeln (17, 18) gelagert sind, die zweiarmig ausgebildet sind und an ihrem anderen Ende einen verstellbaren, den Mindestabstand zur Gegenabzugswalze bestimmenden Anschlag (Exzenterscheiben 25, 26) aufweisen.

3. Warenabzugsvorrichtung nach Anspruch 1 und 2, dadurch gekennzeichnet, daß die verstellbaren Anschläge durch verstell- und feststellbare Exzenterscheiben (25, 26) gebildet sind, die mit gegenüber den Nladelbetten stationären Gegenanschlagflächen (27, 28) zusammenwirken.

4. Warenabzugsvorrichtung nach einem der Ansprüche 1 - 3, dadurch gekennzeichnet, daß die einstellbare Vorspannung mittels einer Feder (29) bewirkt ist, die mit ihrem einen Ende (29.1) an dem Schwenkhebel (17, 18) und deren anderes Ende (29.2) an einem verstellbaren Widerlager (30) angreift.

5. Warenabzugsvorrichtung nach einen der Ansprüche 1 - 3, dadurch gekennzeichnet, daß die einstellbare Vorspannung durch einen nittels eines verstellbaren Spannkörpers (53) elastisch ausbiegbaren Arm (50) des Schwenkhebels (37) bewirkt ist. (Fig. 3)

6. Warenabzugsvorrichtung nach Anspruch 4 oder 5, dadurch gekennzeichnet, daß das Widerlager (30) oder der Spannkörper (53) durch einen auf einer Stellwelle (34, 54) verdreh- und feststellbaren Exzenterkörper (33, 53) beaufschlagt oder gebildet ist.

7. Warenabzugsvorrichtung nach Anspruch 6, dadurch gekennzeichnet, daß der Exzenterkörper (33, 53) auf einer mehreren Exzenterkörpern gemeinsamen Verstellwelle (34, 54) befestigt ist.

8. Warenabzugsvorrichtung nach einem der Ansprüche 1 - 7, dadurch gekennzeichnet, daß die Vorspannung des Schwenkhebels (17) mittels einer Druckfeder (29) bewirkt ist, deren eines Ende (29.1) an dem nicht die Abzugswalze (15) tragenden Arm des zweiarmigen Schwenkhebels (17) und deren anderes Ende (29.2) an einem verschwenkbar gelagerten Spannhebel (30) befestigt ist, auf welchen ein Exzenterkörper (33) einer gemeinsamen Verstellwelle (34) einwirkt.

## Claims

1. Fabric take-off device for flat knitting machines, comprising take-off roll pairs (15, 16) arranged in parallel with one another and with the needle beds below the nip between the needle beds, at least one roll being driven and at least one being mounted on pivoted levers (17, 18) adjustably pretensioned in the direction of the counter roll, characterised in that both the minimum distance between the two take-off rolls (15, 16) and the initial pretension of the at least one pivoted lever (17, 18) carrying a take-off roll (15, 16) at the minimum distance are adjustable.

2. Fabric take-off device according to claim 1, characterised in that the two cooperating take-off rolls (15, 16) are mounted at the end of pivoted levers (17, 18) which are double-armed levers and are provided at their other ends with adjustable stops (eccentric discs 25, 26) defining the minimum distance from the counter take-off roll.

3. Fabric take-off device according to claims 1 and 2, characterised in that the adjustable stops are formed by adjustable and fixable eccentric discs (25, 26) cooperating with mating stop surfaces (27, 28) stationary relative to the needle beds.

4. Fabric take-off device according to one of claims 1 - 3, characterised in that the adjustable pretensioning is effected by means of a spring (29) engaging the pivoted lever (17, 18) at one end (29.1) and an adjustable abutment (30) at the other end (29.2).

5. Fabric take-off device according to one of claims 1 - 3, characterised in that the adjustable pretensioning is effected by means of an arm (50) of the pivoted lever (37) which can be bent out resiliently by means of an adjustable tensioning body (53). (Fig. 3)

6. Fabric take-off device according to claim 4 or claim 5, characterised in that the abutment (30) or the tensioning body (53) is acted upon or formed by an eccentric body (33, 53) which can be rotated on or fixed to an adjusting shaft (34, 54).

7. Fabric take-off device according to claim 6, characterised in that the eccentric body (33, 53) is secured to an adjusting shaft (34, 54) common to a plurality of eccentric bodies.

8. Fabric take-off device according to one of claims 1 - 7, characterised in that the pretensioning of the pivoted lever (17) is effected by means of a compression spring (29) one end (29.1) of which is secured to the arm of the double-armed pivoted lever (17) not carrying the take-off roll (15) and the other end (29.2) of which is secured to a swivel-mounted tensioning lever (30) acted upon by an eccentric body (33) of a common adjusting shaft (34).

## Revendications

1. Dispositif de tirage de produit pour des métiers à tricoter rectilignes, comportant des paires de rouleaux de tirage (15, 16) s'étendant parallèlement l'un à l'autre et par rapport aux fontures à aiguilles, paires de rouleaux de tirage disposées au-dessous de l'interstice de peignage constitué entre les fontures à aiguilles, dont au moins un rouleau est entraîné et au moins l'un est monté à rotation sur des leviers pivotants (17, 18) placés sous une pré-contrainte réglable dans la direction du rouleau conjugué, caractérisé en ce que tant l'espacement minimal constitué entre les deux rouleaux de tirage (15, 16) qu'également la précontrainte initiale, constituée lors de l'établissement de l'espacement minimal et concernant le levier pivotant (17, 18) portant au moins un un rouleau de tirage (15, 16), sont réglables.

2. Dispositif de tirage de produit selon la revendication 1, caractérisé en ce que les deux rouleaux de tirage (15, 16) coopérant ensemble sont montés tournants à l'extrémité de leviers pivotants (17,18), ces leviers ayant deux bras et présentant à leur autre extrémité une butée (disques excentriques 25, 26) réglable, déterminant l'espacement minimal par rapport aux rouleaux de tirage conjugués.

3. Dispositif de tirage de produit selon les revendications 1 et 2, caractérisé en ce que les butées réglables sont constituées par des disques excentriques (25, 26) pouvant être réglés et bloqués, coopérant avec des surfaces de butée conjuguées (27, 28) stationnaires par rapport à la fonture à aiguilles.

4. Dispositif de tirage de produit selon l'une des revendications 1 à 3, caractérisé en ce que la contrainte réglable est provoquée au moyen d'un ressort (29) qui agit par une extrémité (29.1) sur le levier pivotant (17, 18) et par l'autre extrémité (29.2) sur un contre-appui (30) réglable.

5. Dispositif de tirage de produit selon l'une des revendications 1 à 3, caractérisé en ce que la précontrainte réglable est provoquée au moyen d'un bras (50) du levier pivotant (37), qui présente une possibilité de flexion élastique, au moyen d'un corps tendeur (53) réglable. (Fig. 3) .

6. Dispositif de tirage de produit selon la revendication 4 ou 5, caractérisé en ce que le contre-appui (30) ou le corps tendeur (53) est sollicité ou constitué par un corps excentrique (33, 53) pouvant être tourné et bloqué sur un arbre de réglage (34, 54).

7. Dispositif de tirage de produit selon la revendication 6, caractérisé en ce que le corps excentrique (33, 53) est fixé sur un arbre de réglage (34, 54) commun à plusieurs corps excentriques.

8. Dispositif de tirage de produit selon l'une des revendications 1 à 7, caractérisé en ce que la précontrainte du levier pivotant (17) est provoquée au moyen d'un ressort de compression (29), dont une extrémité (29.1) est fixée sur le bras, ne portant pas le rouleau de tirage (15), du levier pivotant (17) à deux bras, et dont l'autre extrémité (29.2) est fixée à un levier de serrage (30) monté pivotant, sur lequel agit un corps excentrique (33) d'un arbre de réglage (34) commun.
